# EUROPÄISCHE PATENTSCHRIFT

(11) **EP 3 741 924 B1**
(45) Veröffentlichungstag und Bekanntmachung des Hinweises auf die Patenterteilung: **12.10.2022**
(21) Anmeldenummer: 19000255.0
(22) Anmeldetag: 24.05.2019
(51) Int. Cl.: E04F 10/06

(54) **WINTERGARTENMARKISE MIT VOLANT**
CONSERVATORY AWNING WITH VALANCE
MARQUISE DE JARDIN D'HIVER À VOLANT

(43) Veröffentlichungstag der Anmeldung: 25.11.2020
(73) Patentinhaber: weinor GmbH & Co. KG, 50829 Köln (DE)
(72) Erfinder: Stawski, Karl-Heinz, 50769 Köln (DE)
(74) Vertreter: Patentanwaltskanzlei Methling

(56) Entgegenhaltungen:
- EP-A1- 1 382 770
- EP-A1- 1 452 662
- EP-A2- 1 522 651
- EP-A2- 1 936 061
- DE-A1- 2 746 848
- DE-U1- 8 432 433
- DE-U1- 29 916 768

## Beschreibung

Die Erfindung betrifft eine Wintergartenmarkise mit einer drehbar gelagerten Tuchwelle, von der ein Tuch abwickelbar ist, dessen in Ausfahrrichtung vorderes Ende an einem Ausfahrprofil befestigt ist, wobei das Ausfahrprofil an Führungsschienen verfahrbar gelagert ist. Ferner betrifft die Erfindung eine Terrassenüberdachung mit einer derartigen Wintergartenmarkise. Ferner betrifft die Erfindung ein Verfahren zur Ansteuerung einer derartigen Wintergartenmarkise.

Derartige Wintergartenmarkise sind bekannt. Markisen, bei denen das Ausfahrprofil an Führungsschienen verfahrbar gelagert ist, werden als Wintergartenmarkisen bezeichnet, da diese Art der Markisen insbesondere zur Montage oberhalb eines Terrassendaches oder eines Wintergartens vorgesehen sind.

Aus der DE 299 16 768 U1 eine Wintergartenmarkise bekannt mit einer drehbar gelagerten Tuchwelle, von der ein Tuch abwickelbar ist, dessen in Ausfahrrichtung vorderes Ende an einem Ausfahrprofil befestigt ist, wobei das Ausfahrprofil an Führungsschienen verfahrbar gelagert ist, wobei das Ausfahrprofil eine Volantwelle aufweist, von der ein Volant abwickelbar und nach unten entlang weiterer Führungsschienen ausfahrbar ist.

Aus der EP 1 522 651 A2 ist Verfahren zur Ansteuerung einer Wintergartenmarkise mit einer drehbar gelagerten Tuchwelle bekannt, von der ein Tuch abwickelbar ist, dessen in Ausfahrrichtung vorderes Ende an einem Ausfahrprofil befestigt ist, wobei das Ausfahrprofil an Führungsschienen verfahrbar gelagert ist, wobei das Ausfahrprofil eine weitere Tuchwelle aufweist, von der ein weiteres Markisentuch abwickelbar und mittels eines an Gelenkarmen angeordneten zweiten Ausfahrprofils ausfahrbar ist, wobei ein Ausfahren des zweiten Ausfahrprofils nur bei vollständig ausgefahrenem erstem Ausfahrprofil ermöglicht ist und ein Einfahren des ersten Ausfahrprofils nur bei vollständig eingefahrenem zweiten Ausfahrprofil ermöglicht ist.

Aus der EP 1 452 662 A1 ist ein ausfahrbarer Sonnenschutz bekannt mit einem Ausfahrprofil, an dem ein Tuch befestigt ist, wobei am Ausfahrprofil ein motorisch ausfahrbarer Volant befestigt ist, wobei der Volant-Motor von einem Akkumulator gespeist wird, dem im oder am Ausfahrprofil befestigt ist und bei eingefahrenem Sonnenschutz mit einer Stromquelle zum Aufladen verbindbar ist.

Aus der EP 1 936 061 A2 ist eine Markise mit Volant bekannt mit einem Ausfahrprofil, an dem ein von einer drehbar gelagerten Tuchwelle abziehbares Tuch befestigt ist, wobei am Ausfahrprofil ein ausfahrbarer Volant angeordnet ist und wobei der Volant von einer drehbar gelagerten Volantwelle abwickelbar ist, wobei die Volantwelle wenigstens in ihrem mittleren Bereich durch eine Stützung oder Stützfläche abgestützt ist und die Volantwelle in Ausfahrrichtung des Volants vor- und zurückbewegbar ist.

Aus der EP 1 382 770 A1 ist ein ausfahrbarer Sonnenschutz bekannt mit mindestens zwei Führungsschienen, auf oder an denen jeweils ein Wagen fährt, auf denen das Ausfahrprofil befestigt ist, das eine Sonnenschutzfläche insbesondere ein Tuch von einem Wickel abzieht. Die Führungsschienen sind in Haltern längsverschieblich gelagert und ragen im ausgefahrenen Zustand vorne über den zu beschattenden Bereich oder Körper hinaus.

Aus der DE 84 32 433 U1 ist eine Markise bekannt mit einer betätigbaren Wickelwelle für ein an ein Ausfallrohr angeschlossenes erstes Markisentuch sowie mit einer im Ausfallrohr angeordneten betätigbaren Wickelwelle für ein unabhängig vom Ausfall des ersten Markisentuches einstellbares zweites Markisentuch.

Aus der DE 27 46 848 A1 ist eine Markise bekannt, bestehend aus einer drehantreibbaren Wickelwelle für ein Markisentuch, und einem mit der Wickelwelle abstandsveränderbar verbundenen Ausfallrohr, wobei das Markistentuch einerseits an der Wickelwelle befestigt und andererseits an dem Ausfallrohr festgelegt ist und wobei an dem Ausfallrohr ein frei herabhängender Volant vorgesehen ist, wobei der Volant in seiner freien Länge veränderbar ist.

Die Aufgabe der Erfindung ist es, eine Wintergartenmarkise mit einem Volant bereitzustellen, die eine hohe Betriebssicherheit und eine hohe Sicherheit gegen eine Fehlbedienung aufweist.

Diese Aufgabe wird erfindungsgemäß durch eine Markise gemäß Anspruch 1, eine Terrassenüberdachung gemäß Anspruch 8 und ein Verfahren gemäß Anspruch 11 gelöst. Vorteilhafte Weiterbildungen der Erfindung sind in den Unteransprüchen angegeben.

Besonders vorteilhaft bei der Wintergartenmarkise mit einer drehbar gelagerten Tuchwelle, von der ein Tuch abwickelbar ist, dessen in Ausfahrrichtung vorderes Ende an einem Ausfahrprofil befestigt ist, wobei das Ausfahrprofil an Führungsschienen verfahrbar gelagert ist, ist es, dass das Ausfahrprofil eine Volantwelle aufweist, von der ein Volant abwickelbar und nach unten ausfahrbar ist.

Durch einen derartigen Volant wird eine Beschattung einer Terrasse oder eines Wintergartens auch gegen das von vorne schräg einfallende Sonnenlicht ermöglicht. Vorne bezieht sich dabei auf die Ausfahrrichtung des Ausfahrprofils. Das Ausfahrprofil befindet sich bei vollständig aufgewickeltem Tuch dementsprechend hinten, also an den hinteren Enden der in Ausfahrrichtung verlaufenden Führungsschienen. Bei vollständig abgewickeltem Tuch ist das Ausfahrprofil entlang der Führungsschienen in Ausfahrrichtung maximal nach vorne verfahren und befindet sich somit am vorderen Ende der Führungsschienen.

Im Sinne der Erfindung werden die Begriffe Wintergartenmarkise und Markise synonym benutzt. Bezeichnet im Sinne der Erfindung ist jeweils eine solche Ausführungsform, bei denen das Ausfahrprofil an Führungsschienen verfahrbar gelagert ist.

Insbesondere kann die Tuchwelle mittels eines Elektromotors angetrieben sein und/oder das Ausfahrprofil kann mittels eines Betätigungsmittels ein- und/oder ausfahrbar sein, insbesondere mittels eines angetriebenen Zugmittels.

Erfindungsgemäß weist das Ausfahrprofil eine Volantwelle auf, von der ein Volant abwickelbar ist. Der Volant kann dabei sowohl mit insbesondere senkrecht verlaufenden Führungselementen oder ohne Führungselemente ausgeführt sein, insbesondere frei hängend senkrecht nach unten ausfahrbar sein. Alternativ kann der Volant an insbesondere senkrecht angeordneten Führungselementen geführt sein. An dem in Ausfahrrichtung vorderen Ende des Volants kann ein Abschlussprofil angeordnet sein. Dieses Abschlussprofil kann frei hängen oder alternativ an insbesondere senkrecht angeordneten Führungselementen geführt sein.

Erfindungsgemäß werden die Tuchwelle mittels eines Tuchwellenmotors und die Volantwelle mittels eines Volantwellenmotors elektromotorisch angetrieben, wobei der Tuchwellenmotor und der Volantwellenmotor von einer Steuerungseinheit betätigt werden, die derart eingerichtet ist, dass ein Ausfahren des Volants nur bei vollständig ausgefahrenem Ausfahrprofil ermöglicht ist und/oder ein Einfahren des Ausfahrprofils nur bei vollständig eingefahrenem Volant ermöglicht ist.

Vorzugsweise sind somit sowohl die Tuchwelle als auch die die Volantwelle jeweils mittels eines Elektromotors, insbesondere mittels eines durch eine Fernbedienung betätigbaren Elektromotors, antreibbar.

Mittels einer intelligenten Steuerung wird es gewährleistet, dass ein Einfahren des Ausfahrprofils nur bei eingefahrenem Volant möglich ist und/oder ein Ausfahren des Volants nur bei vollständig ausgefahrenem Ausfahrprofil möglich ist. Hierdurch wird es verhindert, dass der Volant an einer Stelle ausgefahren wird, an welcher er sich noch oberhalb einer Überdachung oder dergleichen befindet. Ferner wird eine Beschädigung des Volants zuverlässig verhindert, wenn ein Einfahren des Ausfahrprofils nur dann möglich ist, wenn der Volant eingefahren ist, also ein ausgefahrener Volant zuvor eingefahren wurde.

Besonders bevorzugt wird der Volantwellenmotor von einem Akkumulator gespeist, insbesondere dass das Ausfahrprofil einen Akkumulator zur Stromversorgung des Volantwellenmotors aufweist.

Insbesondere kann der Akkumulator über Kontakte aufgeladen werden, die bei vollständig eingefahrenem Ausfahrprofil automatisch geschlossen werden und eine Verbindung zu einer Stromversorgung herstellen. Alternativ kann der Akkumulator kontaktlos induktiv aufgeladen werden, insbesondere dass ein induktives Laden des Akkumulators automatisch bei vollständig eingefahrenem Ausfahrprofil erfolgt.

Durch die Anordnung eines Akkumulators ist es nicht mehr erforderlich, eine elektrische Leitung zum Ausfallprofil hin zu verlegen. Der Akkumulator wird auch ohne dies regelmäßig und ausreichend aufgeladen. Die Montage ist erleichtert und ein Sicherheitsrisiko besteht nicht mehr. Vorzugsweise wird vorgeschlagen, dass bei eingefahrenem Sonnenschutz die Verbindung mit der Stromquelle über elektrische Kontakteerfolgt. Besonders vorteilhaft ist es, wenn bei eingefahrenem Sonnenschutz die Verbindung mit der Stromquelle durch Induktion über Spulen erfolgt, so dass eine ungenügende Kontaktierung nicht geschehen kann.

In einer bevorzugten Ausführungsform ist die Volantwelle von dem Ausfahrprofil aufgenommen und drehbar insbesondere in dem Ausfahrprofil gelagert. Dass die Volantwelle von dem Ausfahrprofil aufgenommen ist bedeutet erfindungsgemäß, dass die Volantwelle in oder an dem Ausfahrprofil angeordnet ist. Vorzugsweise ist das Ausfahrprofil durch ein Hohlprofil gebildet, innerhalb dessen die Volantwelle aufgenommen und drehbar gelagert ist, sodass der Volant von der Volantwelle abwickelbar und nach unten ausfahrbar ist.

Vorzugsweise ist die Volantwelle von dem Ausfahrprofil aufgenommen und drehbar mittels Volantwellenlagern in dem Ausfahrprofil gelagert, wobei die Volantwellenlager in Gleitsteinen gelagert sind, die in Kulissenführungen gleiten, sodass die Volantwelle in Ausfahrrichtung des Volants vor- und zurückbewegbar ist. Hierbei kann jeder Gleitstein an einer beliebigen Stelle seiner Kulissenführung feststellbar sein und es ist möglich, durch verstellbare Anschläge in der Kulissenführung den Gleitweg der Gleitsteine einzustellen und zu begrenzen.

Das Merkmal, wonach die Volantwelle in Ausfahrrichtung des Volants vor- und zurückbewegbar ist, bedeutet, dass die Vor- und Zurückbewegbarkeit zumindest eine Komponente in Ausfahrrichtung des Volants aufweist. Durch die schwimmende Lagerung der Volantwelle in Gleitsteinen ist diese Vor- und Zurückbewegbarkeit der Volantwelle gewährleistet.

Die Kulissenführung kann somit vorzugsweise senkrecht ausgeführt sein, die Kulissenführung kann jedoch auch gegenüber der Senkrechten geneigt sein, insbesondere derart geneigt sein, sodass die Abwickellinie des Volants von der Volantwelle auch bei sich änderndem Volantwickelwellendurchmesser stets an derselben Position bleibt, sodass der abgewickelte Volant nicht in Richtung auf die Terrassenüberdachung entgegen der Ausfahrrichtung des Ausfahrprofils oder in Richtung der Ausfahrrichtung des Ausfahrprofils wandert.

Vorzugsweise ist die Volantwelle von dem Ausfahrprofil aufgenommen und es ist eine Abstützung angeordnet, mittels derer die Volantwelle abgestützt wird. Durch eine derartige Abstützung erfolgt eine Abstützung der Volantwelle gegen die Gewichtskraft, sodass eine Durchbiegung der Volantwelle verhindert wird. Besonders vorteilhaft ist eine solche Abstützung in Kombination mit einer schwimmenden Lagerung der Volantwelle in Gleitsteinen, wodurch die Volantwelle unabhängig vom Volantwickelwellendurchmesser, der sich in Abhängigkeit der Ausfahrweite des Volants ändert, stets an der Abstützung anliegt und von dieser gegen die Gewichtskraft abgestützt wird. Eine Durchbiegung der Volantwelle und eine Faltenbildung beim Aufwickeln des Volants wird hierdurch zuverlässig verhindert. Die Abstützung kann durch eine Stützfläche gebildet sein.

Bevorzugt weist die Stützfläche zumindest eine reibungsmindernde Einlage und/oder Auflage auf. Dadurch, dass die Stützfläche zumindest eine reibungsmindernde Einlage und/oder Auflage aufweist, wird die Haftreibung zwischen dem Wickelballen des Volants und der Stützfläche gemindert, insbesondere wird ein Anhaften des Volantwickelballens an der Stützfläche verhindert. Besonders vorteilhaft ist dabei, dass für ein auf- und abwickeln des Volants in Folge der reduzierten Haftreibung zwischen Volantwickelballen und Stützfläche nur geringere Kräfte, bzw. Drehmomente an der Wickelwelle erforderlich sind und gleichzeitig ein gleichmäßiges Aufwickeln des Volanttuches auf der Volantwelle zu einem Wickelballen ermöglicht wird.

Vorteilhaft ist es, wenn die reibungsmindernden Einlagen und/oder Auflagen durch Bürsten und/oder Filz und/oder Faserflor gebildet sind. Insbesondere ist es vorteilhaft, wenn die Einlagen und/oder Auflagen streifenförmig, insbesondere in Form zur Achse der Wickelwelle paralleler Streifen ausgebildet sind. Alternativ ist es jedoch auch möglich, nicht lediglich einzelne Streifen, sondern eine großflächige reibungsmindernde Einlage und/oder Auflage in oder auf der Stützfläche vorzusehen, insbesondere in Form eines die gesamte Stützfläche bedeckenden Filzbelages oder dergleichen. Vorzugsweise liegen die Einlagen und/oder Auflagen formschlüssig in entsprechenden Ausnehmungen der Stützfläche ein, insbesondere in Schwalbenschwanznuten oder T-förmigen Nuten. Bei derartig gestalteten Nuten, in denen die Einlagen und/oder Auflagen einliegen, ist es in vorteilhafter Weise möglich, die entsprechend gestalteten Einlagen bei der Montage von der Seite her in die entsprechenden Nuten der Stützfläche einzuschieben, die insbesondere bevorzugt parallel zur Wickelwelle in der Stützfläche angeordnet sind.

In einer weiteren bevorzugten Weise können die Einlagen und/oder Auflagen kraftschlüssig, insbesondere durch Klemmung in entsprechenden Ausnehmungen der Stützfläche, insbesondere in Nuten einliegen. Alternativ oder kumulativ können die Einlagen und/oder Auflagen auf die Stützfläche aufgeklebt sein.

Bevorzugt weist die Stützfläche eine konkave Form, insbesondere eine teilzylindrische Form auf. Die Krümmung der Zylinderfläche wird hierbei vorzugsweise der Krümmung des Außenumfangs des vollständig auf der Volantwelle aufgewickelten Volantwickelballens angepasst.

Vorzugsweise erstreckt sich die Stützfläche über nahezu die ganze Länge der Volantwelle, respektive sie entspricht in ihrer Erstreckung der Länge der Volantwelle oder der Breite des Volants. Mit dem Begriff der Breite des Volants ist dabei die Breite des zu einem Volantwickelballen auf der Volantwelle aufzuwickelnden Tuches entlang der Volantwickelwelle gemeint, die üblicherweise etwas kleiner ist, als es der Länge der Volantwickelwelle entspricht.

Vorteilhaft ist es, wenn die Stützfläche einen zur Abwickelrichtung des flächigen Beschattungs- und/oder Sichtschutzelementes gerichteten Führungsrand für das Volanttuch aufweist, auf dem das Volanttuch beim Auf- und Abwickeln entlanggleiten kann. Vorzugsweise ist der Führungsrand konvex gekrümmt, so dass der Volant immer auf einer großen Auflagefläche aufliegt und schonend daran entlanggleiten kann.

Vorzugsweise ist die Stützfläche derart ausgebildet, dass sie den Wickelballen des Volants gegen die Schwerkraft abstützt. Insbesondere ist vorteilhaft, wenn sich die Stützfläche über einen Winkel von 90° bis 180°, insbesondere mindestens 120° um den Wickelballen herum erstreckt. Hierdurch ist eine großflächige Abstützung des Wickelballens möglich.

Besonders vorteilhaft bei der Terrassenüberdachung, insbesondere Wintergarten, mit einer erfindungsgemäßen Markise ist es, dass die Markise die Terrassenüberdachung in Ausfahrrichtung überragt, sodass der am Ausfahrprofil angeordnete Volant bei vollständig ausgefahrenem Ausfahrprofil senkrecht nach unten ausfahrbar ist.

Bei der Terrassenüberdachung kann es sich um eine zu einer oder mehreren Seiten offene Terrassenüberdachung oder auch um einen Wintergarten handeln. Der Begriff der Ausfahrrichtung bezieht sich dabei auf das Ausfahrprofil. Das Ausfahrprofil befindet sich bei vollständig aufgewickeltem Tuch dementsprechend hinten, also an den hinteren Enden der in Ausfahrrichtung verlaufenden Führungsschienen. Bei vollständig abgewickeltem Tuch ist das Ausfahrprofil entlang der Führungsschienen in Ausfahrrichtung maximal nach vorne verfahren und befindet sich somit am vorderen Ende der Führungsschienen. Erfindungsgemäß ist es bei der Terrassenüberdachung vorgesehen, dass die Markise die Terrassenüberdachung in Ausfahrrichtung überragt. Hierdurch ist es gewährleistet, dass der im oder am Ausfahrprofil angeordnete Volant vor der Terrassenüberdachung frei nach unten ausfahrbar ist, ohne mit der Terrassenüberdachung zu kollidieren.

Vorzugsweise überragen die Führungsschienen die Terrassenüberdachung in der Ausfahrrichtung des Ausfahrprofils. Alternativ oder kumulativ sind die Führungsschienen in Ausfahrrichtung des Ausfahrprofils teleskopierbar und überragen bei vollständig ausgefahrenem Ausfahrprofil die Terrassenüberdachung in der Ausfahrrichtung des Ausfahrprofils.

Es können somit die Führungsschienen länger ausgeführt sein, als es der Erstreckung des Terrassendaches in Ausfahrrichtung des Ausfahrprofiles entspricht. Alternativ oder kumulativ können die Führungsschienen teleskopierbar sein, sodass bei Erreichen des Endbereiches des Terrassendaches die Führungsschienen teleskopartig ausgefahren werden, sodass die Enden der Führungsschienen das Terrassendach in Ausfahrrichtung überragen. Hierdurch kann der Volant sodann vor dem Terrassendach senkrecht nach unten ausgefahren werden und Schutz gegen schräg einfallendes Sonnenlicht bieten.

Besonders vorteilhaft bei dem Verfahren zur Ansteuerung einer erfindungsgemäßen Markise ist es, dass ein Ausfahren des Volants nur bei vollständig ausgefahrenem Ausfahrprofil ermöglicht ist und ein Einfahren des Ausfahrprofils nur bei vollständig eingefahrenem Volant ermöglicht ist.

Dabei erfolgt bei Erhalt eines Steuerungsbefehls zum Ausfahren des Volants zunächst eine Überprüfung mittels der Steuerungseinheit ob das Ausfahrprofil vollständig ausgefahren ist, insbesondere dass vor dem Ausfahren des Volants aufgrund des Steuerungsbefehls ein vollständiges Ausfahren des Ausfahrprofils erfolgt. Ferner erfolgt bei Erhalt eines Steuerungsbefehls zum Einfahren des Ausfahrprofils zunächst eine Überprüfung mittels der Steuerungseinheit ob der Volant vollständig eingefahren ist, insbesondere dass vor dem Einfahren des Ausfahrprofils aufgrund des Steuerungsbefehls ein Einfahren des Volants erfolgt.

Mittels einer derartigen intelligenten Steuerung wird es gewährleistet, dass ein Einfahren des Ausfahrprofils nur bei eingefahrenem Volant möglich ist und/oder ein Ausfahren des Volants nur bei vollständig ausgefahrenem Ausfahrprofil möglich ist. Hierdurch wird es verhindert, dass der Volant an einer Stelle ausgefahren wird, an welcher er sich noch oberhalb einer Überdachung oder dergleichen befindet. Ferner wird eine Beschädigung des Volants zuverlässig verhindert, wenn ein Einfahren des Ausfahrprofils nur dann möglich ist, wenn der Volant eingefahren ist, also ein ausgefahrener Volant zuvor eingefahren wurde. Ein Ausführungsbeispiel der Erfindung ist in den Figuren dargestellt und wird nachfolgend erläutert. Es zeigen:
- Figur 1: Eine Seitenansicht eines Wintergartens mit Wintergartenmarkise und eingefahrenem Volant;
- Figur 2: eine perspektivische Ansicht des Wintergartens mit Wintergartenmarkise und eingefahrenem Volant;
- Figur 3: eine Seitenansicht des Wintergartens mit Wintergartenmarkise und ausgefahrenem Volant;
- Figur 4: eine perspektivische Ansicht des Wintergartens mit Wintergartenmarkise und ausgefahrenem Volant.

Die Figuren sind nicht maßstabsgerecht dargestellt. Identische Bauteile sind mit identischen Bezugszeichen versehen.

In den Figuren 1 bis 4 ist ein Wintergarten 1 mit einer oberhalb des Daches des Wintergartens 1 angeordneten Wintergartenmarkise 2 dargestellt. Der Wintergarten wird durch die Pfosten 10, die Dachträger 11 und die Querträger 12 gebildet. Die Wände des Wintergartens 1 und das Dach des Wintergartens 1 sind jeweils verglast. Oberhalb der Dachsparren 11 ist eine Wintergartenmarkise 2 angeordnet.

Am hinteren Ende der Führungsschienen 22 ist ein Gehäuse angeordnet, in welchem eine Tuchwelle drehbar gelagert ist. Der Begriff des hinteren Endes bezieht sich dabei auf die Ausfahrrichtung, die durch den Pfeil A gekennzeichnet ist. Von der Tuchwelle ist ein Tuch abwickelbar, indem das Ausfahrprofil 24 in Ausfahrrichtung A entlang der Führungsschienen 22 verfahren wird. Hierzu verfügt die Wintergartenmarkise über entsprechende Antriebsmittel, mittels derer das Ausfahrprofil 24 in Ausfahrrichtung A oder entgegen der Ausfahrrichtung A verfahren wird. Das Ausfahrprofil 24 ist an den zu beiden Seiten des Tuches 27 angeordneten und sich in der Ausfahrrichtung A erstreckenden Führungsschienen 22 verfahrbar gelagert.

Die Führungsschienen 22 sind mittels Stützfüßen 23 an den Dachsparren 11 des Wintergartens 1 befestigt. In Ausfahrrichtung A überragen die Führungsschienen 22 der Wintergartenmarkise 2 das Dach des Wintergartens 1.

Sobald das Ausfahrprofil 24 vollständig ausgefahren ist, kann ein Volant 25 vor der Vorderseite des Wintergartens 1 nach unten ausgefahren werden.

In dem Ausfahrprofil 24 ist eine Volantwelle aufgenommen und drehbar gelagert, sodass ein Volant 25 von der Volantwelle abwickelbar und nach unten ausfahrbar ist. Am freien Ende des Volants 25 ist ein Abschlussprofil 26 angeordnet. Durch den in Richtung des Pfeiles B nach unten ausgefahrenen Volant 25 wird der Wintergarten nicht nur gegen die Sonnenstrahlung von der Oberseite her beschattet, sondern auch gegen schräg von auf die Vorderseite des Wintergartens 1 einfallendes Sonnenlicht.

Das vordere Tuchende des Volants 25 hängt frei nach unten und ist durch Betätigung, d.h. Drehung der Volantwelle nach unten ausfahrbar. Die Volantwelle hat an ihrem Ende nicht dargestellte Wellenzapfen, mit denen sie in Gleitsteinen drehbar gelagert ist. Die Gleitsteine wiederum sind in Kulissenführungen von Lagerträgern derart gelagert, dass sie sich unabhängig voneinander in Richtung des Pfeiles B in Richtung auf eine Stützfläche innerhalb des Ausfahrprofils 24 in Ausfahrrichtung B des Volants 25 vor- und zurückbewegen können, d. h. dass der Volantwickelballen unabhängig von seiner sich in Abhängigkeit der Ausfahrweite des Volants ändernden Durchmessers stets an der Stützfläche anliegt und die Stützfläche somit einer Durchbiegung der Volantwelle mit dem Volantwickelballen entgegenwirkt.

Die Stützfläche weist eine teilzylindrische Fläche auf, die zum Volantwickelballen hin gerichtet ist und deren Durchmesser in etwa dem Durchmesser des Volantwickelballens in voll aufgewickeltem Zustand entspricht. Auf der Innenseite der Stützfläche, d. h. auf der Stützfläche in Richtung des Volantwickelballens, weist die Stützvorrichtung mehrere jeweils in Nuten einliegende reibungsmindernde Einlagen auf. Durch die Anordnung der reibungsmindernden Einlagen wird der Volantwickelballen gegen die in Richtung des Pfeiles B gerichtete Schwerkraft abgestützt und gewährleistet ein leichtgängiges Gleiten des Volantwickelballens auf der Stützfläche innerhalb des die Volantwelle aufnehmenden Ausfahrprofils 24 und verhindert eine Durchbiegung der Volantwelle.

Sofern sich der Durchmesser des Volantwickelballens ändert, dadurch dass der Volant senkrecht nach unten in Richtung des Pfeiles B ausgefahren wird, verlagert sich die Volantwickelwelle in den seitlichen Lagern dementsprechend senkrecht nach unten, so dass der Volantwickelballen stets auf der Stützfläche aufliegt und von dieser abgestützt wird. Durch die Anordnung einer Stützfläche und die schwimmende Lagerung der Volantwelle in Gleitsteinen, die in Kulissenführungen gleiten, wird somit eine Durchbiegung der Volantwelle mit dem Wickelballen zuverlässig verhindert.

Dabei werden die Tuchwelle mittels eines Tuchwellenmotors und die Volantwelle mittels eines Volantwellenmotors elektromotorisch angetrieben, wobei der Tuchwellenmotor und der Volantwellenmotor von einer Steuerungseinheit betätigt werden, die derart eingerichtet ist, dass ein Ausfahren des Volants 25 nur bei vollständig ausgefahrenem Ausfahrprofil 24 ermöglicht ist und ein Einfahren des Ausfahrprofils 24 nur bei vollständig eingefahrenem Volant 25 ermöglicht ist.

Es sind somit sowohl die Tuchwelle als auch die die Volantwelle jeweils mittels eines durch eine Fernbedienung betätigbaren Elektromotors angetrieben. Bei Erhalt eines Steuerungsbefehls zum Ausfahren des Volants 25 erfolgt mittels der Steuerung zunächst eine Überprüfung, ob das Ausfahrprofil 24 vollständig ausgefahren ist. Hierzu verfügt die Wintergartenmarkise 2 über Endlagendetektionen sowohl zur Detektion der Position "vollständig eingefahren" des Ausfahrprofils 24 als auch zur Detektion der Position "vollständig ausgefahren" des Ausfahrprofils 24.

Ferner verfügt die Wintergartenmarkise 2 gleichermaßen über Endlagendetektionen sowohl zur Detektion der Position "vollständig eingefahren" des Volants 25 als auch zur Detektion der Position "vollständig ausgefahren" des Volants 25. Durch die Endlagendetektion kann somit jederzeit festgestellt werden, ob das Ausfahrprofil 24 vollständig eingefahren oder vollständig ausgefahren oder in einer Zwischenposition ist. Gleiches gilt für den Volant 25. Auch hier kann mittels der Endlagendetektion jederzeit festgestellt werden, ob der Volant 25 vollständig eingefahren oder vollständig ausgefahren oder in einer Zwischenposition ist.

Mittels der intelligenten Steuerung wird es gewährleistet, dass ein Einfahren des Ausfahrprofils 24 nur bei eingefahrenem Volant 25 möglich ist und dass ein Ausfahren des Volants 25 nur bei vollständig ausgefahrenem Ausfahrprofil 24 möglich ist. Hierdurch wird es verhindert, dass der Volant 25 an einer Stelle ausgefahren wird, an welcher er sich noch oberhalb des Daches des Wintergartens 1 befindet. Ferner wird eine Beschädigung des Volants 25 zuverlässig verhindert, da ein Einfahren des Ausfahrprofils 24 nur dann möglich ist, wenn der Volant 25 vollständig eingefahren ist, also ein ausgefahrener Volant 25 zuvor eingefahren wurde.

Der Erhalt eines entsprechenden Steuerungsbefehls führt somit zunächst zu einer Überprüfung der aktuellen Position von Ausfahrprofil 24 und/oder Volant 25. Soll das Ausfahrprofil 24 entsprechend eines Steuerungsbefehls eingefahren werden, erfolgt zunächst eine Überprüfung und gegebenenfalls automatisch ein Einfahren des Volants 25. Soll der Volant 25 entsprechend eines Steuerungsbefehls ausgefahren werden, erfolgt zunächst eine Überprüfung der aktuellen Position des Ausfahrprofils 24 und gegebenenfalls automatisch ein vollständiges Ausfahren des Ausfahrprofils 24.

In dem dargestellten Ausführungsbeispiel ist die Wintergartenmarkise 2 oberhalb eines Wintergartens 1 angeordnet. Alternativ kann die erfindungsgemäße Wintergartenmarkise 2 oberhalb einer Terrassenüberdachung mit einer oder mehrerer offener Seiten angeordnet sein. Oftmals wird eine solche Terrassenüberdachung einseitig an einer Hauswand oder in einem Rücksprung in einer Hauswand angeordnet und überragt von der Hauswand ausgehend eine Terrasse. In diesem Fall ist der Anschlussbereich an die Hauswand als hinteres Ende der Terrassenüberdachung zu bezeichnen. Am gegenüberliegenden freien Ende, welches somit das vordere Ende der Terrassenüberdachung bildet, überragt dementsprechend die Wintergartenmarkise 2 die Terrassenüberdachung, sodass der Volant 25 bei vollständig ausgefahrenem Ausfahrprofil 24 vor der Terrassenüberdachung senkrecht nach unten ausfahrbar ist und einen Sichtschutz und/oder Sonnenschutz gegen das von vorne schräg einfallende Sonnenlicht bildet.

## Patentansprüche

1. Wintergartenmarkise (2) mit einer drehbar gelagerten Tuchwelle, von der ein Tuch (27) abwickelbar ist, dessen in Ausfahrrichtung (A) vorderes Ende an einem Ausfahrprofil (24) befestigt ist, wobei das Ausfahrprofil (24) an Führungsschienen (22) verfahrbar gelagert ist, wobei das Ausfahrprofil (24) eine Volantwelle aufweist, von der ein Volant (25) abwickelbar und frei hängend senkrecht nach unten oder an insbesondere senkrecht angeordneten Führungselementen geführt nach unten ausfahrbar ist, **dadurch gekennzeichnet, dass** die Tuchwelle mittels eines Tuchwellenmotors und die Volantwelle mittels eines Volantwellenmotors angetrieben werden, wobei der Tuchwellenmotor und der Volantwellenmotor von einer Steuerungseinheit betätigt werden, die derart eingerichtet ist, dass ein Ausfahren des Volants (25) nur bei vollständig ausgefahrenem Ausfahrprofil (24) ermöglicht ist und/oder ein Einfahren des Ausfahrprofils (24) nur bei vollständig eingefahrenem Volant (25) ermöglicht ist.

2. Wintergartenmarkise (2) nach Anspruch 1, **dadurch gekennzeichnet, dass** der Volantwellenmotor von einem Akkumulator gespeist wird, insbesondere dass das Ausfahrprofil (24) einen Akkumulator zur Stromversorgung des Volantwellenmotors aufweist.

3. Wintergartenmarkise (2) nach Anspruch 2, **dadurch gekennzeichnet, dass** der Akkumulator über Kontakte aufgeladen wird, die bei vollständig eingefahrenem Ausfahrprofil (24) automatisch geschlossen werden und eine Verbindung zu einer Stromversorgung herstellen.

4. Wintergartenmarkise (2) nach Anspruch 2, **dadurch gekennzeichnet, dass** der Akkumulator kontaktlos induktiv aufgeladen wird, insbesondere dass ein induktives Laden des Akkumulators automatisch bei vollständig eingefahrenem Ausfahrprofil (24) erfolgt.

5. Wintergartenmarkise (2) nach einem der vorherigen Ansprüche, **dadurch gekennzeichnet, dass** die Volantwelle von dem Ausfahrprofil (24) aufgenommen ist und drehbar insbesondere in dem Ausfahrprofil (24) gelagert ist.

6. Wintergartenmarkise (2) nach einem der vorherigen Ansprüche, **dadurch gekennzeichnet, dass** die Volantwelle von dem Ausfahrprofil (24) aufgenommen ist und drehbar mittels Volantwellenlagern in dem Ausfahrprofil (24) gelagert ist, wobei die Volantwellenlager in Gleitsteinen gelagert sind, die in Kulissenführungen gleiten, sodass die Volantwelle in Ausfahrrichtung (B) des Volants (25) vor- und zurückbewegbar ist.

7. Wintergartenmarkise (2) nach einem der vorherigen Ansprüche, **dadurch gekennzeichnet, dass** die Volantwelle von dem Ausfahrprofil (24) aufgenommen ist und eine Abstützung angeordnet ist, mittels derer die Volantwelle abgestützt wird.

8. Terrassenüberdachung, insbesondere Wintergarten (1), mit einer Wintergartenmarkise (2) wobei die Wintergartenmarkise (2) die Terrassenüberdachung in Ausfahrrichtung (A) des Ausfahrprofils (24) überragt, sodass der am Ausfahrprofil (24) angeordnete Volant (25) bei vollständig ausgefahrenem Ausfahrprofil (24) senkrecht nach unten ausfahrbar ist, **dadurch gekennzeichnet, dass** die Wintergartenmarkise (2) nach einem der vorherigen Ansprüche ausgeführt ist.

9. Terrassenüberdachung nach Anspruch 8, **dadurch gekennzeichnet, dass** die Führungsschienen (22) die Terrassenüberdachung in der Ausfahrrichtung (A) des Ausfahrprofils überragen.

10. Terrassenüberdachung nach Anspruch 8 oder 9, **dadurch gekennzeichnet, dass** die Führungsschienen (22) in Ausfahrrichtung (A) des Ausfahrprofils (24) teleskopierbar sind und bei vollständig ausgefahrenem Ausfahrprofil (24) die Terrassenüberdachung in der Ausfahrrichtung (A) des Ausfahrprofils (24) überragen.

11. Verfahren zur Ansteuerung einer Wintergartenmarkise (2) **dadurch gekennzeichnet, dass** bei Erhalt eines Steuerungsbefehls zum Ausfahren des Volants (25) zunächst eine Überprüfung mittels der Steuerungseinheit erfolgt, ob das Ausfahrprofil (24) vollständig ausgefahren ist, insbesondere dass vor dem Ausfahren des Volants (25) aufgrund des Steuerungsbefehls ein vollständiges Ausfahren des Ausfahrprofils (24) erfolgt und/oder dass bei Erhalt eines Steuerungsbefehls zum Einfahren des Ausfahrprofils (24) zunächst eine Überprüfung mittels der Steuerungseinheit erfolgt, ob der Volant (25) vollständig eingefahren ist insbesondere dass vor dem Einfahren des Ausfahrprofils (24) aufgrund des Steuerungsbefehls ein Einfahren des Volants (25) erfolgt.

## Claims

1. Conservatory awning (2) having a rotatably mounted fabric shaft from which it is possible to unwind a fabric (27) whose front end in the extension direction (A) is fastened to an extension profile (24), wherein the extension profile (24) is mounted so as to be displaceable on guide rails (22), wherein the extension profile (24) has a valance shaft from which a valance (25) can be unwound and extended in a freely suspended manner vertically downwards or guided downwards on guide elements arranged in particular vertically,
**characterised in that** the fabric shaft is driven by means of a fabric shaft motor and the valance shaft is driven by means of a valance shaft motor, wherein the fabric shaft motor and the valance shaft motor are actuated by a control unit which is configured in such a way that it is only possible to extend the valance (25) when the extension profile (24) is fully extended and/or it is only possible to retract the extension profile (24) when the valance (25) is fully retracted.

2. Conservatory awning (2) according to claim 1, **characterised in that** the valance shaft motor is powered by an accumulator, in particular **in that** the extension profile (24) has an accumulator for supplying power to the valance shaft motor.

3. Conservatory awning (2) according to claim 2, **characterised in that** the accumulator is charged via contacts which, when the extension profile (24) is fully retracted, are automatically closed and establish a connection to a power supply.

4. Conservatory awning (2) according to claim 2, **characterised in that** the accumulator is inductively charged without contact, in particular **in that** inductive charging of the accumulator takes place automatically when the extension profile (24) is fully retracted.

5. Conservatory awning (2) according to any of the preceding claims, **characterised in that** the valance shaft is received by the extension profile (24) and is rotatably mounted in particular in the extension profile (24).

6. Conservatory awning (2) according to any of the preceding claims, **characterised in that** the valance shaft is received by the extension profile (24) and is rotatably mounted in the extension profile (24) by means of valance shaft bearings, wherein the valance shaft bearings are mounted in slide blocks which slide in sliding block guides such that the valance shaft can be moved back and forth in the extension direction (B) of the valance (25).

7. Conservatory awning (2) according to any of the preceding claims, **characterised in that** the valance shaft is received by the extension profile (24) and a support is arranged by means of which the valance shaft is supported.

8. Terrace roofing, in particular conservatory (1), having a conservatory awning (2), wherein the conservatory awning (2) projects beyond the terrace roofing in the extension direction (A) of the extension profile (24), such that the valance (25) arranged on the extension profile (24) can be extended vertically downwards when the extension profile (24) is fully extended, **characterised in that** the conservatory awning (2) is designed according to any of the preceding claims.

9. Terrace roofing according to claim 8, **characterised in that** the guide rails (22) project beyond the terrace roofing in the extension direction (A) of the extension profile.

10. Terrace roofing according to claim 8 or 9, **characterised in that** the guide rails (22) are telescopic in the extension direction (A) of the extension profile (24) and, when the extension profile (24) is fully extended, project beyond the terrace roofing in the extension direction (A) of the extension profile (24).

11. Method for controlling a conservatory awning (2) according to any of claims 1 to 7, **characterised in that**, when a control command to extend the valance (25) is received, a check is first carried out by means of the control unit to determine whether the extension profile (24) is fully extended, in particular **in that**, before the valance (25) is extended, the extension profile (24) is fully extended due to the control command and/or **in that**, when a control command to retract the extension profile (24) is received, a check is first carried out by means of the control unit to determine whether the valance (25) is fully retracted,
in particular **in that** the valance (25) is retracted due to the control command before the extension profile (24) is retracted.

## Revendications

1. Auvent de jardin d'hiver (2) avec un arbre de toile monté rotatif, à partir duquel une toile (27) peut être déroulée, dont l'extrémité avant dans le sens d'extension (A) est fixée au niveau d'un profilé d'extension (24), dans lequel le profilé d'extension (24) est monté en étant mobile sur des rails de guidage (22), dans lequel le profilé d'extension (24) présente un arbre de volant, à partir duquel un volant (25) peut être déroulé et est extensible d'une manière librement suspendueperpendiculairement vers le bas ou en étant guidé sur des éléments de guidage disposés en particulier perpendiculairement,
**caractérisé en ce que** l'arbre de toile est entraîné au moyen d'un moteur d'arbre de toile et l'arbre de volant est entraîné au moyen d'un moteur d'arbre de volant, dans lequel le moteur d'arbre de toile et le moteur d'arbre de volant sont actionnés par une unité de commande qui est installée de telle sorte qu'une extension du volant (25) n'est possible que si le profilé d'extension (24) est entièrement déployé et/ou une remontée du profilé d'extension (24) n'est possible que si le volant (25) est entièrement rentré.

2. Auvent de jardin d'hiver (2) selon la revendication 1, **caractérisé en ce que** le moteur d'arbre de volant est alimenté par un accumulateur, en particulier **en ce que** le profilé d'extension (24) comporte un accumulateur destiné à l'alimentation électrique du moteur de l'arbre de volant.

3. Auvent de jardin d'hiver (2) selon la revendication 2, **caractérisé en ce que** l'accumulateur est chargé via des contacts qui sont automatiquement fermés lorsque le profilé d'extension (24) est entièrement rentré et qui réalisent une connexion avec une alimentation électrique.

4. Auvent de jardin d'hiver (2) selon la revendication 2, **caractérisé en ce que** l'accumulateur est chargé par induction sans contact, en particulier **en ce qu'**une charge inductive de l'accumulateur a lieu automatiquement lorsque le profilé d'extension (24) est entièrement rentré.

5. Auvent de jardin d'hiver (2) selon l'une quelconque des revendications précédentes, **caractérisé en ce que** l'arbre de volant est accueilli par le profilé d'extension (24) et est monté rotatif en particulier dans le profilé d'extension (24).

6. Auvent de jardin d'hiver (2) selon l'une quelconque des revendications précédentes, **caractérisé en ce que** l'arbre de volant est abrité par le profilé d'extension (24) et est monté rotatif au moyen de paliers d'arbre de volant dans le profilé d'extension (24), dans lequel les paliers d'arbre de volant sont montés dans des coulisseaux qui coulissent dans des guides à coulisses, de sorte que l'arbre de volant peut être avancé et reculé dans le sens d'extension (B) du volant (25).

7. Auvent de jardin d'hiver (2) selon l'une quelconque des revendications précédentes, **caractérisé en ce que** l'arbre de volant est abrité par le profilé d'extension (24) et un appui est agencé, lequel permet de soutenir l'arbre de volant.

8. Couverture sur terrasse, en particulier jardin d'hiver (1), avec un auvent de jardin d'hiver (2), dans lequel l'auvent de jardin d'hiver (2) dépasse la couverture sur terrasse dans le sens d'extension (A) du profilé d'extension (24), de sorte que le volant (25) agencé sur le profilé d'extension (24) est extensible vers le bas perpendiculairement lorsque le profilé d'extension (24) est entièrement déployé, **caractérisé en ce que** l'auvent de jardin d'hiver (2) est réalisé selon l'une des revendications précédentes.

9. Couverture sur terrasse selon la revendication 8, **caractérisée en ce que** les rails de guidage (22) dépassent la couverture sur terrasse dans le sens d'extension (A) du profilé d'extension.

10. Couverture sur terrasse selon la revendication 8 ou 9, **caractérisée en ce que** les rails de guidage (22) sont télescopiques dans le sens d'extension (A) du profilé d'extension (24) et dépassent la couverture sur terrasse dans le sens d'extension (A) du profilé d'extension (24) lorsque le profilé d'extension (24) est entièrement déployé.

11. Procédé destiné à activer un auvent de jardin d'hiver (2) selon l'une des revendications 1 à 7, **caractérisé en ce que** à la réception d'un ordre de commande pour déployer le volant (25), un contrôle a d'abord lieu au moyen de l'unité de commande, pour vérifier si le profilé d'extension (24) est entièrement déployé, en particulier **en ce qu'**une extension complète du profilé d'extension (24) a lieu avant l'extension du volant (25) en raison de l'ordre de commande et/ou **en ce que** à la réception d'un ordre de commande pour remonter le profilé d'extension (24), un contrôle a d'abord lieu au moyen de l'unité de commande pour vérifier si le volant (25) est entièrement rentré,
en particulier **en ce qu'**une remontée du volant (25) a lieu avant la remontée du profilé d'extension (24) en raison de l'ordre de commande.
